# FASCICULE DE BREVET EUROPEEN

(11) **EP 0 644 996 B1**
(45) Date de publication et mention de la délivrance du brevet: **23.12.1998**
(21) Numéro de dépôt: 94913137.9
(22) Date de dépôt: 05.04.1994
(51) Int. Cl.: F25J 1/02, F25J 3/06

(54) **PROCEDE ET INSTALLATION DE REFROIDISSEMENT D'UN GAZ, NOTAMMENT POUR LA LIQUEFACTION DE GAZ NATUREL**
VERFAHREN UND ANLAGE ZUR KÜHLUNG EINES FLUIDS, INSBESONDERE FÜR DIE VERFLÜSSIGUNG VON ERDGAS
GAS COOLING PROCESS AND PLANT, ESPECIALLY FOR NATURAL GAS LIQUEFACTION

(30) Priorité: 09.04.1993 FR 9304276
(43) Date de publication de la demande: 29.03.1995
(73) Titulaire: GAZ DE FRANCE, 75017 Paris (FR)
(72) Inventeur: GRENIER, Maurice, F-75018 Paris (FR)
(74) Mandataire: Lerner, François
(86) Numéro de dépôt international: FR9400380
(87) Numéro de publication internationale: WO9424500

(56) Documents cités:
- EP-A- 0 117 793
- EP-A- 0 500 355
- US-A- 3 747 359

## Description

La présente invention concerne un procédé de refroidissement d'un fluide, notamment pour la liquéfaction de gaz naturel, ainsi qu'une installation de refroidissement d'un fluide du type à cascade incorporé intégrale, où l'on comprime en au moins deux stades un mélange frigorigène composé de constituants de volatilités différentes et, après au moins chacun des stades intermédiaires de compression, on condense partiellement le mélange à "une température ambiante", certaines au moins des fractions condensées ainsi que la fraction gazeuse haute pression étant refroidies, détendues, mises en relation d'échange de chaleur avec le fluide à refroidir, puis comprimées de nouveau.

Conformément aux préambules des revendications 1 et 9 respectivement, un tel procédé et une telle installation sont connus par EP-A-0 117 793.

Les pressions dont il est question ci-dessous sont des pressions absolues.

Il a été proposé depuis longtemps de liquéfier le gaz naturel en utilisant un cycle frigorifique dit "à cascade incorporée" utilisant un mélange de fluides.

Le mélange frigorigène est constitué d'un certain nombre de fluides dont, entre autres, l'azote, des hydrocarbures comme le méthane, l'éthylène, l'éthane, le propane, le butane, le pentane, etc...

Le mélange est comprimé, liquéfié puis sous-refroidi à la haute pression du cycle qui est généralement comprise entre 20 et 50 bars. Cette liquéfaction peut être réalisée en une ou plusieurs étapes avec séparation du liquide condensé a chaque étape.

Le ou les liquides obtenus sont, après leur sous-refroidissement, détendus à la basse pression du cycle, généralement comprise entre 1,5 et 6 bars, et vaporisés en contre-courant du gaz naturel à liquéfier et du gaz de cycle à refroidir.

Après réchauffage au voisinage de la température ambiante, le mélange frigorigène est de nouveau comprimé jusqu'à la haute pression du cycle.

Pour que le fonctionnement soit possible, il est nécessaire de disposer d'un fluide capable de se condenser à la température ambiante à la haute pression du cycle. Ceci pose une difficulté particulière, provenant du fait que le mélange et les pressions sont généralement optimisés pour la partie froide de l'installation de liquéfaction et conviennent mal à une réfrigération également performante dans la partie chaude, c'est-à-dire comprise entre la température ambiante (généralement de l'ordre de + 30 à + 40°C dans les régions productrices de gaz naturel) et une température intermédiaire de l'ordre de - 20 à -40°C.

De nombreuses installations existantes font ainsi appel, pour la partie chaude, à un cycle de réfrigération séparé, à propane ou à mélange propaneéthane. On obtient ainsi une dépense d'énergie spécifique relativement faible, mais au prix d'un alourdissement important de la complexité et du coût de l'installation.

Il est déjà connu dans EP-A-0 117 793 un procédé de refroidissement reprenant les caractéristiques énoncées au préambule de la revendication 1.

Mais dans ce document,lorsqu'un appareil de distillation est prévu pour distiller donc le gaz issu de l'avant-dernier étage de compression (Figure 3), un appareil dit "réfrigérant" suivi d'un séparateur assurent un refroidissement avec renvoi partiel en tête de colonne du fluide qui en sort en partie supérieure, le reste de ce fluide partiellement condensé et séparé (à savoir la fraction vapeur) étant envoyé au dernier étage de compression.

Or, avec un tel agencement, la tête de l'appareil de distillation ne peut être suffisamment refroidie.

Et il est considéré que ceci ne constitue pas une optimisation du cycle opératoire.

Dans ces conditions, l'invention vise à d'obtenir à la fois une énergie spécifique du procédé et un investissement relativement réduits, dans les meilleures conditions.

Pour ce faire, l'invention concerne un procédé selon la revendication 1.

Par souci de clarté, on définira la "température ambiante" énoncée en début de texte comme la température de référence thermodynamique correspondant à la température du fluide de refroidissement (eau notamment) disponible sur le site et utilisé dans le cycle, augmentée de l'écart de température que l'on se fixe, par construction, à la sortie des appareils réfrigérants de machine (compresseurs, échangeurs...). En pratique, cet écart est d'environ 3 à 10°C, et de préférence de l'ordre de 5 à 8°C.

On notera également, dès à présent, que la température de refroidissement de la tête de l'appareil de distillation (correspondant sensiblement à la température du "liquide" agissant à cet effet) sera comprise entre environ 0 et 20°C, et généralement entre 5 et 15°C, pour une "température ambiante" (ou température d'entrée dans la ligne d'échange) de l'ordre de 15 à 45°C, et généralement comprise entre 30 et 40°C.

Le procédé peut comprendre par ailleurs un ou plusieurs des modes de réalisation suivants :
- on refroidit et on condense partiellement la vapeur de tête de l'appareil de distillation par échange de chaleur avec au moins lesdites fractions détenduesque l'on fait circuler dans une ligne d'échange thermique (comprenant une partie "chaude" et une partie "froide", et on refroidit la tête de l'appareil de distillation avec la phase liquide ainsi obtenue ;
- on refroidit et on condense partiellement au voisinage de la température ambiante le gaz issu du dernier stade de compression, on détend la phase liquide obtenue, et on refroidit la tête de l'appareil de distillation au moyen de cette phase liquide détendue ;
- on opère une déphlegmation du gaz issu du dernier stade de compression pendant son refroidissement ;
- on effectue un échange de chaleur indirect entre le liquide résultant du refroidissement du gaz issu du dernier stade de compression et la vapeur de tête de l'appareil de distillation avant d'envoyer cette vapeur au dernier étage de compression et de détendre ledit liquide ;
- on pompe une partie au moins du condensat du premier stade de compression jusqu'à la pression de sortie du deuxième stade de compression, et on le mélange au gaz issu de ce deuxième stade de compression ;
- lorsque le procédé est destiné à la liquéfaction de gaz naturel contenant de l'azote, on sous-refroidit le gaz naturel liquéfié résultant de la réfrigération puis désazoté, par échange de chaleur avec du gaz naturel liquéfié non désazoté détendu ;
- lorsque le procédé est destiné à la liquéfaction de gaz naturel contenant de l'azote, on effectue une désazotation primaire du gaz naturel sous sa pression de traitement dans une colonne auxiliaire, on détend à une pression intermédiaire une partie du gaz naturel liquéfié ayant subi cette désazotation primaire, on vaporise le liquide ainsi détendu en refroidissant la tête de la colonne auxiliaire, ce qui produit un gaz combustible sous la pression intermédiaire, on envoie ce gaz combustible à une turbine à gaz d'entraînement du compresseur, et on traite le reste du gaz naturel liquéfié ayant subi la désazotation primaire ainsi que la vapeur de tête de la colonne auxiliaire dans une colonne de désazotation finale sous basse pression produisant en cuve le gaz naturel liquéfié désazoté destiné à être stocké.

L'invention a également pour objet une installation de refroidissement d'un fluide, notamment de liquéfaction de gaz naturel, destinée à la mise en oeuvre d'un tel procédé.

Cette installation comprend les caractéristiques de la revendication 9.

Grâce aux caractéristiques de l'invention, on va pouvoir optimiser le cycle d'échange et les rendements thermique et mécanique. A noter également qu'en sortie de l'étage haute pression, le fluide est alors gazeux et ne condense pas, même si un "réfrigérant" est mis en place.

Dans un mode de réalisation particulier, la ligne d'échange thermique sera constituée de deux échangeurs à plaques en série, reliés l'un à l'autre par des dômes d'extrémité, bout à bout.

Des exemples de mise en oeuvre de l'invention vont maintenant être décrits en relation avec les dessins annexés, où :
- la Figure 1 représente schématiquement une installation de liquéfaction de gaz naturel conforme à l'invention ;
- la Figure 2 représente schématiquement un autre mode de réalisation de l'installation suivant l'invention ;
- la Figure 3 représente plus en détail un élément de l'installation de la Figure 2 ;
- la Figure 4 représente schématiquement une partie d'une variante de l'installation de la Figure 1 ;
- la Figure 5 représente schématiquement une variante de la partie froide de l'installation de la Figure 1 ou de la Figure 2 ; et
- la Figure 6 est une vue partielle schématique d'une autre variante d'installation.

L'installation de liquéfaction de gaz naturel représentée à la Figure 1 comprend essentiellement : un compresseur de cycle unique 1 à trois étages 1A, 1B et 1C, chaque étage refoulant, via une conduite respective 2A, 2B et 2C, dans un réfrigérant respectif 3A, 3B et 3C refroidi à l'eau de mer, cette eau ayant typiquement une température de l'ordre de + 25 à + 35°C ; une pompe 4 ; une colonne de distillation 5 ayant quelques plateaux théoriques ; des pots séparateurs 6B, 6C dont le sommet communique respectivement avec l'aspiration des étages 1B et 1C ; une ligne d'échange thermique 7 comprenant deux échangeurs en série, à savoir un échangeur "chaud" 8 et un échangeur "froid" 9 ; un pot séparateur intermédiaire 10 ; un circuit auxiliaire 11 de liquide de refroidissement ; un échangeur de chaleur auxiliaire 12 ; une colonne de désazotation 13 ; et un stockage de gaz naturel liquéfié (GNL) 14.

La sortie du réfrigérant 3A débouche dans le séparateur 6, dont le fond est relié à l'aspiration de la pompe 4, tandis que celle-ci refoule dans la conduite 2B. La sortie du réfrigérant 3B communique avec la cuve de la colonne 5, et le fond du séparateur 6C est relié par gravité, via un siphon 15 et une vanne de réglage 16, à la tête de la colonne 5.

Les échangeurs 8, 9 sont des échangeurs parallélepipédiques à plaques d'aluminium possiblement brasées, à circulation à contre-courant des fluides mis en relation d'échange thermique, et ont la même longueur. Ils comportent chacun les passages nécessaires pour assurer le fonctionnement qui sera décrit ci-dessous.

Le mélange frigorigène, constitué d'hydrocarbures en C1 à C5 et d'azote, sort du sommet (bout chaud) de l'échangeur 8 à l'état gazeux et parvient via une conduite 17 à l'aspiration du premier étage de compresseur 1A.

Il est ainsi comprimé à une première pression intermédiaire P1, typiquement de l'ordre de 8 à 12 bars, puis est refroidi vers + 30 à + 40°C en 3A et séparé en deux phases dans le pot 6B. La phase vapeur est comprimée à une deuxième pression intermédiaire P2, typiquement de l'ordre de 14 à 20 bars, en lB, tandis que la phase liquide est amenée par la pompe 4 à la même pression P2 et injectée dans la conduite 2B. Le mélange des deux phases est refroidi et partiellement condensé en 3B, puis distillé en 5.

Le liquide de cuve de la colonne 5 constitue un premier liquide réfrigérant, adapté pour assurer l'essentiel de la réfrigération de l'échangeur chaud 8. Pour cela, ce liquide est introduit latéralement, via une boîte d'entrée 18, dans la partie supérieure de cet échangeur, sous-refroidi dans des passages 19 jusqu'au bout froid de l'échangeur, vers - 20 à - 40°C, sorti latéralement via une boîte de sortie 20, détendu à la basse pression du cycle, qui est typiquement de l'ordre de 2,5 à 3,5 bars, dans une vanne de détente 21, et réintroduit sous forme diphasique au bout froid du même échangeur via une boîte latérale 22 et un dispositif de distribution approprié, pour être vaporisé dans les passages basse pression 23 de l'échangeur.

La vapeur de tête de la colonne 5 est refroidie et partiellement condensée dans des passages 24 de l'échangeur 8 jusqu'à une température intermédiaire nettement inférieure à la température ambiante, par exemple jusqu'à + 5 à + 10°C, puis introduite dans le pot 6C. La phase liquide retourne en reflux par gravité, via le siphon 15 et la vanne 16, en tête de la colonne 5, tandis que la phase vapeur est comprimée à la haute pression du cycle, typiquement de l'ordre de 40 bars, en lC, puis est ramenée vers + 30 à + 40°C en 3C. Cette phase vapeur est ensuite refroidie du bout chaud au bout froid de l'échangeur 8 dans des passages haute pression 25, et séparée en deux phases en 10.

Pour compléter la réfrigération de l'échangeur 8, on peut, comme représenté en trait interrompu, sous-refroidir jusqu'à une température intermédiaire une partie du liquide recueilli en 6B, puis le sortir latéralement de l'échangeur, le détendre à la basse pression dans une vanne de détente 26, et le réintroduire latéralement dans l'échangeur pour le vaporiser dans la partie intermédiaire des passages basse pression 23.

La réfrigération de l'échangeur 9 est obtenue au moyen du fluide haute pression, de la manière suivante.

Le liquide recueilli en 10 est sous-refroidi dans la partie chaude de l'échangeur 9, dans des passages 27, puis sorti de l'échangeur, détendu à la basse pression dans une vanne de détente 28, réintroduit dans l'échangeur et vaporisé dans la partie chaude des passages basse pression 29 de celui-ci. La phase vapeur issue du séparateur 10 est refroidie, condensée et sous-refroidie du bout chaud au bout froid de l'échangeur 9, et le liquide ainsi obtenu est détendu à la basse pression dans une vanne de détente 30, et réintroduit au bout froid de l'échangeur pour être vaporisé dans la partie froide des passages basse pression 29 puis réuni au fluide détendu en 28.

Le gaz naturel traité, arrivant vers + 20°C, après dessiccation, via une conduite 31, est introduit latéralement dans l'échangeur 8 et refroidi jusqu'au bout froid de celui-ci dans des passages 32.

A cette température, le gaz naturel est envoyé à un appareil 33 d'élimination d'hydrocarbures en C2 à C5, et le mélange restant, constitué essentiellement de méthane et d'azote, avec une petite quantité d'éthane et de propane, est divisé en deux courants : un premier courant, refroidi, liquéfié et sous-refroidi du bout chaud au bout froid de l'échangeur auxiliaire 12 puis détendu vers 1,2 bar dans une vanne de détente 34, et un deuxième courant, refroidi, liquéfié et sous-refroidi du bout chaud au bout froid de l'échangeur 9 dans des passages 35, sous-refroidi de nouveau d'environ 8 à 10°C dans un serpentin 36 formant rebouilleur de cuve de la colonne 13, et détendu vers 1,2 bar dans une vanne de détente 37. Les deux courants détendus sont réunis puis introduits en reflux en tête de la colonne 13, qui assure ainsi la désazotation du gaz naturel. Le liquide de cuve de cette colonne constitue le GNL désazoté produit par l'installation et est envoyé au stockage 14, tandis que la vapeur de tête est réchauffée jusqu'à - 20 à - 40°C du bout froid au bout chaud de l'échangeur 12 et est envoyée via une conduite 38 au réseau "fuel gas" pour être brûlée ou utilisée dans une turbine à gaz de l'installation servant à entraîner le compresseur 1.

Il est à noter qu'une coupure supplémentaire sur le gaz naturel peut être effectuée dans l'échangeur 9 à une température permettant de récupérer des quantités additionnelles d'hydrocarbures en C2 et C3 dans l'appareil 33.

Comme on l'a représenté, compte-tenu des débits très importants généralement mis en oeuvre dans une telle installation, il peut être souhaitable de détendre une partie des liquides froids dans des turbines à liquide ou "expanders" 39 pour produire du froid ainsi qu'une partie du courant électrique nécessaire. De plus, la partie la plus chaude de l'échangeur 8 peut être utilisée pour refroidir de + 40 à + 20°C environ un liquide approprié, notamment du pentane, mis en circulation dans des passages 40 de l'échangeur par une pompe 41 et servant à réfrigérer une autre partie de l'installation, par exemple le gaz naturel brut destiné à être desséché avant son traitement dans l'installation de liquéfaction. Cette circulation de liquide constitue le circuit réfrigérant 11 précité.

L'agencement décrit ci-dessus permet à la fois d'accélérer la condensation du mélange issu du deuxième étage de compression 1B, grâce à l'injection de liquide dans la conduite 2B au moyen de la pompe 4, de simplifier l'échangeur 8 si la totalité du liquide du pot 6B est pompé, et d'obtenir un mélange haute pression suffisamment débarrassé des produits lourds, plus précisément, dans l'exemple considéré, de la presque totalité des hydrocarbures en C5 et de la majorité des hydrocarbures en C4, pour être totalement vaporisé au bout chaud des passages 29 de l'échangeur froid 9. Ceci présente l'avantage important que ces passages peuvent déboucher dans un dôme supérieur 42 de l'échangeur 9 communiquant directement avec un dôme inférieur 43 de l'échangeur 8, sans qu'aucune redistribution diphasique soit nécessaire à la coupure entre les deux échangeurs. On peut alors simplifier encore l'installation en soudant bout à bout les deux échangeurs 8 et 9.

On peut également remarquer que l'aspiration de l'étage de compresseur 1C à une température relativement froide est favorable aux performances de celui-ci.

La coupure vers - 20 à - 40°C environ entre les deux échangeurs correspond par ailleurs à des surfaces d'échange thermique du même ordre au-dessus et au-dessous de cette coupure, de sorte que l'on peut utiliser deux échangeurs 8 et 9 de longueur maximale dans des conditions de performances thermiques optimales, et un unique pot séparateur 10, à la coupure précitée, pour le fluide haute pression.

On comprend que le contrôle de la température et de la pression (+ 5 à + 10°C, 14 à 20 bars) du liquide de refroidissement de la tête de la colonne 5 permet d'obtenir un gaz monophasique à la fois en sortie du réfrigérant 3C et en sortie (en 42) de l'échangeur froid 9 (- 20°C à - 40°C, 2,5 à 3,5 bars).

Il est à noter qu'en pratique, on monte n échangeurs 8 en parallèle, et n échangeurs 9 en parallèle.

L'installation représentée à la Figure 2 ne diffère de celle de la Figure 1 que par l'ajout, entre les étages de compression 1B et 1C, d'un autre étage de compression intermédiaire lD, ainsi que par le mode de refroidissement du liquide de reflux de la colonne 5.

Ainsi, la sortie du réfrigérant 3B débouche dans un pot séparateur 6D, dont la phase vapeur alimente l'étage 1D. Le refoulement de celui-ci est refroidi par un réfrigérant 3D puis introduit à la base de la colonne 5. Le liquide du pot 6D constitue un liquide réfrigérant additionnel, sous-refroidi dans des passages additionnels 45 prévus dans la partie chaude de l'échangeur 8, sorti de celui-ci, détendu à la basse pression dans une vanne de détente 46 et réintroduit dans l'échangeur pour être vaporisé dans la partie intermédiaire des passages basse pression 23.

Par ailleurs, la vapeur de tête de la colonne 5 est directement envoyée à l'aspiration du dernier étage de compression 1C, et le fluide haute pression est envoyé à la base d'un déphlegmateur 47 refroidi par ruissellement d'eau de mer autour de tubes verticaux 48. La majorité des produits lourds sont recueillis à la base du déphlegmateur, détendus dans une vanne de détente 49 et introduits en reflux en tête de la colonne 5, et la vapeur de tête du déphlegmateur forme comme précédemment le fluide frigorigène haute pression, qui est refroidi jusqu'au bout froid de l'échangeur 8 puis, après séparation de phases en 10, jusqu'au bout froid de l'échangeur 9.

La Figure 3 représente un mode de réalisation d'un échangeur de chaleur pouvant être utilisé en tant que réfrigérant intermédiaire 3B. Cet échangeur comprend une calandre 50 dans laquelle un certain nombre de tubes verticaux 51 ouverts à leurs deux extrémités s'étendent entre un plateau supérieur 52 et un plateau inférieur 53. Entre ces plateaux, et à l'extérieur des tubes, sont montées un certain nombre de chicanes horizontales 54. L'eau de refroidissement arrive par une canalisation inférieure 55 sur le plateau 52, circule vers le haut dans les tubes 51 et est évacuée par une canalisation supérieure 56. Le mélange diphasique véhiculé par la conduite 2B pénètre latéralement dans la calandre sous le plateau 52 et descend le long des chicanes, puis sort par la conduite de sortie 57 de l'échangeur, située un peu au-dessus du plateau 53.

Un tel agencement permet de bien homogénéiser le mélange diphasique pendant son refroidissement, et d'obtenir à un degré élevé l'avantage d'accélération de la condensation dans le deuxième étage du compresseur 1 qu'apporte la boucle comportant la pompe 4.

La Figure 4 représente une autre variante d'agencement de la colonne de distillation 5. Dans cette variante, la vapeur de tête de la colonne est rechauffée de quelques degrés Celsius dans un échangeur de chaleur auxiliaire 58, puis envoyée à l'aspiration du dernier étage de compression 1C. Le fluide haute pression, après refroidissement et condensation partielle en 3C vers + 30 à + 40°C, est séparé en deux phases dans un pot séparateur 59. La vapeur issue de ce pot constitue le fluide frigorigène haute pression, tandis que la phase liquide, après sous-refroidissement de quelques degrés Celsius dans l'échangeur 58, est détendue dans une vanne de détente 49 comme à la Figure 2 puis introduite en reflux en tête de la colonne 5.

On comprend que cette variante peut s'appliquer à une installation soit à trois soit à quatre étages de compression. De plus, le sous-refroidissement 58 est optionnel.

Quel que soit le mode de réalisation considéré, la colonne de désazotation 13 doit fonctionner vers 1,15 bar ou 1,2 bar, et par conséquent le GNL désazoté sortant de la cuve de cette colonne doit être détendu à la pression atmosphérique à l'entrée du stockage 14, ce qui produit du gaz de flash. Ce gaz, ainsi que le gaz résultant des entrées de chaleur dans le stockage 14, doit donc être repris et comprimé par un compresseur auxiliaire pour être distribué au réseau "fuel gas". La Figure 5 montre un agencement qui permet de supprimer ce compresseur auxiliaire, dans le cas où le GNL sortant de l'échangeur 9 contient quelques % d'azote.

Pour cela, le GNL sortant de l'échangeur 9 est sous-refroidi dans le serpentin 36 de la colonne 13 et de nouveau sous-refroidi dans un échangeur de chaleur auxiliaire 60. Le liquide est ensuite détendu vers 1,2 bar dans la vanne de détente 37 et la turbine 39, puis divisé en deux courants : un courant qui est vaporisé dans un échangeur 60 puis introduit à un niveau intermédiaire dans la colonne 13, et un courant qui est envoyé en reflux en tête de cette dernière.

Le liquide de cuve de la colonne 13, qui est du GNL sans azote, est alors, pour chaque stockage, divisé en deux courants dont l'un est sous-refroidi dans l'échangeur 60 tandis que l'autre passe dans une dérivation 61 pour régler le degré de sous-refroidissement global, la circulation du liquide étant assurée par une pompe 62.

De cette manière, c'est du liquide sous-refroidi d'environ 2°C qui est envoyé vers les stockages 14, ce qui supprime pratiquement tout flash à l'entrée de ces stockages et toute évaporation due aux entrées de chaleur au cours du temps. Comme on le comprend, c'est la différence des compositions du GNL avant et après désazotation qui permet d'obtenir un tel sous-refroidissement dans l'échangeur 60.

De même, la vapeur de tête de la colonne 5 est généralement suffisamment riche en méthane pour être récupérée en tant que "fuel gas", au sens indiqué plus haut. Il est donc nécessaire de prévoir un autre compresseur auxiliaire dans ce but. Si de plus le compresseur de cycle 1 est entraîné par une turbine à gaz, il est nécessaire d'alimenter celle-ci par du gaz combustible sous une pression de l'ordre de 20 à 25 bars, ce qui conduit à installer un compresseur auxiliaire de puissance importante. L'agencement de la Figure 6 montre comment on peut supprimer la nécessité d'un tel compresseur auxiliaire.

Sur cette Figure 6, on utilise une colonne additionnelle 63 de désazotation primaire sous pression du gaz naturel, munie d'un condenseur de tête 64.

La partie du gaz naturel provenant de l'appareil 33 qui est traitée dans l'échangeur 12 n'y est refroidie que jusqu'à une température intermédiaire T1, puis est introduite en cuve de la colonne 63, via une conduite 65, tandis que le reste de ce gaz naturel n'est refroidi dans l'échangeur 9 que jusqu'à une température intermédiaire T2 inférieure à T1 puis introduit à un niveau intermédiaire de la même colonne, via une conduite 66.

Le refroidissement du condenseur 64 est assuré en détendant vers 25 bars une partie du liquide de cuve de la colonne dans une vanne de détente 67. Le gaz résultant de cette vaporisation a la même composition que le liquide de cuve de la colonne, c'est-à-dire possède une faible teneur en azote, et constitue donc un gaz combustible sous 25 bars directement utilisable, via une conduite 68, dans la turbine à gaz 69.

Le reste du liquide de cuve de la colonne 63 est, après sous-refroidissement pour partie dans la partie froide de l'échangeur 9 et dans le serpentin 36 de la colonne 13, et pour partie dans la partie froide de l'échangeur 12, détendu en 37, respectivement en 70, et introduit à un niveau intermédiaire de la colonne 13. La vapeur de tête de la colonne 63, contenant 30 à 35 % d'azote, est refroidie et condensée dans la partie froide de l'échangeur 9, sous-refroidie dans celle de l'échangeur 12, et, après détente dans une vanne de détente 71, introduite en reflux au sommet de la colonne 13.

L'enrichissement en azote du liquide de lavage de la colonne 13 ainsi obtenu a pour conséquence que la vapeur d'azote de cette colonne est suffisamment pauvre en méthane, par exemple contient 10 à 15 % de méthane, pour être mise à l'atmosphère via la conduite 38 après réchauffement en 12.

Au total, on obtient donc deux gaz résiduaires, dont l'un est riche en méthane et sous 25 bars, et alimente la turbine à gaz, et dont l'autre, sous basse pression, est pauvre en méthane et n'est pas récupéré.

Comme représenté à la Figure 6, une fraction du gaz naturel à traiter véhiculé par la conduite 31 peut être refroidie dans la partie chaude de l'échangeur 12 avant d'être envoyée à l'appareil 33.

## Revendications

1. Procédé de refroidissement d'un fluide, notamment pour la liquéfaction de gaz naturel, du type à cascade incorporée intégrale, dans lequel :
a) on comprime en au moins deux stades (1A, 1B ; 1A, 1B, 1D) un mélange frigorigène composé de constituants de volatilités différentes,
b) après au moins chacun des stades intermédiaires de compression (1A, 1B; 1A, 1B, 1D), on condense partiellement le mélange par l'intermédiaire d'un fluide de refroidissement disponible sur le site, notammement l'eau, certaines au moins des fractions condensées ainsi que la fraction gazeuse haute pression étant refroidies (en 19 ou 25), détendues (en 21 et 26 ou en 21 et 46), mises en relation d'échange de chaleur avec le fluide à refroidir (en 23 ou 32), puis comprimées de nouveau,
c) et on distille le mélange issu de l'avant-dernier stade de compression (1B ; 1D) dans un appareil de distillation (5) dont on refroidit la tête avec un liquide, pour former d'une part le condensat de cet avant-dernier étage, et d'autre part une phase vapeur que l'on envoie au dernier stade de compression (1C) où on la comprime, avant de l'utiliser comme fraction gazeuse haute pression,
caractérisé en ce que:
- lors de l'étape b) et à l'avant dernier étage de compression, on crée un refroidissement dudit mélange, avant d'alimenter l'appareil de distillation (5), et
- lors de l'étape c), on refroidit la tête de l'appareil de distillation (5) avec ledit liquide en introduisant ce liquide, en tête de cet appareil, à une température intérieure à la température du fluide de refroidissement.

2. Procédé selon la revendication 1 caractérisé en ce qu'on refroidit et on condense partiellement la vapeur sortant de la tête de l'appareil de distillation (5) par échange de chaleur (en 24) avec au moins lesdites fractions détendues que l'on fait circuler dans une ligne d'échange thermique (8), pour obtenir une phase vapeur et une phase liquide, et on refroidit la tète de l'appareil de distillation (5) avec la phase liquide ainsi obtenue (en 6C), la phase vapeur constituant ladite phase vapeur qui est envoyée au dernier stade de compression.

3. Procédé selon la revendication 1 caractérisé en ce que l'on refroidit et on condense partiellement, au voisinage de la température du fluide de refroidissement (en 47, Figure 2; en 3C, Figure 4), le gaz issu du dernier stade de compression (1C), on détend (en 49) la phase liquide obtenue, et on refroidit la tête de l'appareil de distillation (5) avec la phase liquide ainsi détendue.

4. Procédé selon la revendication 3, caractérisé en ce qu'on opère une déphlegmation du gaz issu du dernier stade de compression (1C) pendant son refroidissement.

5. Procédé selon l'une quelconque des revendications 3 à 4, caractérisé en ce qu'on effectue (en 58) un échange de chaleur indirect entre le liquide résultant du refroidissement du gaz issu du dernier stade de compression (1C) et la vapeur sortant de la tête de l'appareil de distillation (5) avant d'envoyer cette vapeur au dernier étage de compression (1C) et de détendre ledit liquide (en 49).

6. Procédé selon l'une quelconque des revendications 1 à 5, caractérisé en ce qu'on pompe (en 4) une partie au moins du condensat du premier stade de compression (1A) jusqu'à la pression de sortie du deuxième stade de compression (1B), et on le mélange (en 2B) au gaz issu de ce deuxième stade de compression.

7. Procédé selon l'une quelconque des revendications 1 à 6, pour la liquéfaction de gaz naturel contenant de l'azote, caractérisé en ce que l'on sous-refroidit (en 60) le gaz naturel liquéfié résultant de la réfrigération (en 7, 8) puis désazoté (en 13), par échange de chaleur avec du gaz naturel liquéfié non désazoté détendu (en 37).

8. Procédé selon l'une quelconque des revendications 1 à 7 pour la liquéfaction de gaz naturel contenant de l'azote, caractérisé en ce qu'on effectue (en 63) une désazotation primaire du gaz naturel sous sa pression de traitement dans une colonne auxiliaire (63), on détend à une pression intermédiaire (en 67) une partie du gaz naturel liquéfié ayant subi cette désazotation primaire, on vaporise le liquide ainsi détendu en refroidissant la tête (64) de la colonne auxiliaire, ce qui produit un gaz combustible sous la pression intermédiaire, on envoie ce gaz combustible à une turbine à gaz (70) d'entraînement du compresseur (1), et on traite le reste du gaz naturel liquéfié ayant subi la désazotation primaire ainsi que la vapeur de tête de la colonne auxiliaire (63) dans une colonne (13) de désazotation finale sous basse pression produisant en cuve le gaz naturel liquéfié désazoté destiné à être stocké (en 14).

9. Installation de refroidissement d'un fluide, notamment de liquéfaction de gaz naturel, comprenant :
- un circuit frigorifique à cascade incorporée intégrale dans lequel circule un mélange frigorigène et qui comporte un compresseur (1) à au moins deux étages (1A à 1C) dont au moins l'(les) étage(s) intermédiaire(s) (1A, 1B; 1A, 1B, 1D) est (sont) pourvu(s) (chacun) d'un réfrigérant (3A, 3B; 3A, 3B, 3D) refroidi par un fluide de refroidissement disponible sur le site notammement l'eau, pour condenser partiellement le mélange,
- un appareil (5) de distillation alimenté par l'avant-dernier étage (1B; 1D) du compresseur et dont la tête est reliée à l'aspiration du dernier étage (1C) du compresseur,
- des moyens (24, 6C ; 47, 48, 49; 58, 59, 3C ) pour refroidir la tête de l'appareil de distillation (5) au moyen d'un liquide,
- et une ligne d'échange thermique (7, 8),
caractérisé en ce que, pour refroidir ledit liquide destiné au refroidissement de la tête de l'appareil de distillation (5) à une température inférieure à la température du fluide de refroidissement:
- le réfrigérant (3B, 3D) dont est pourvu l'avant-dernier étage (1B) du compresseur est situé entre cet avant-dernier étage du compresseur (1B) et l'appareil de distillation (5), et
- lesdits moyens de refroidissement de la tête de l'appareil de distillation (5) comprennent:
* un dispositif de refroidissement (24, 6C ; 47, 48 49; 58, 59, 3C) propre à refroidir ledit liquide destiné au refroidissement de la tête de l'appareil de distillation (5) jusqu'à une température inférieure à ladite température du fluide de refroidissement, et
* des moyens (15) pour introduire ledit liquide refroidi en tête dudit appareil.

10. Installation selon la revendication 9, caractérisé en ce que le dispositif de refroidissement (24, 6C ; 47, 48 49; 58, 59, 3C) comprend des moyens de condensation (24 ; 47, 48 ; 3C) propres à refroidir, jusqu'à ladite température inférieure à celle du fluide de refroidissement, la phase vapeur produite dans l'appareil de distillation et sortant de sa tête, pour constituer le liquide destiné au refroidissement de la tête de cet appareil de distillation.

11. Installation selon l'une quelconque des revendications 9 à 10, caractérisée en ce que le dispositif de refroidissement comprend des passages d'échange thermique (24) traversant la partie chaude (8) de la ligne d'échange thermique (7), et un pot separateur (6C) dont le fond est relié au sommet de l'appareil de distillation (5) et le sommet à l'aspiration du dernier étage de compression (1C).

12. Installation selon l'une quelconque des revendications 9 à 10, caractérisée en ce que ledit dispositif de refroidissement (47, 49) comprend des moyens (3C ; 47) pour refroidir, au voisinage environ de la température du fluide de refroidissement, du gaz issu du dernier étage (1C) du compresseur (1), et une vanne (49) de détente du liquide issu de ces moyens de refroidissement, la sortie de cette vanne étant reliée au sommet de l'appareil de distillation (5).

13. Installation selon la revendication 12 caractérisée en ce que lesdits moyens de refroidissement (47) dudit gaz comprennent un déphlegmateur.

14. Installation selon l'une quelconque des revendications 12 à 13, caractérisée en ce qu'il est prévu un échangeur de chaleur auxiliaire (58) pour mettre en relation d'échange thermique indirect le liquide issu des moyens de refroidissement (47) dudit gaz et la vapeur sortant de la tête de l'appareil de distillation (5).

15. Installation selon l'une quelconque des revendications 9 à 14, caractérisée en ce qu'un pot séparateur (6B) est interposé entre le réfrigérant (3A) du premier étage (1A) du compresseur (1) et le deuxième étage (1B) de ce compresseur, et en ce qu'il est prévu une pompe (4) dont l'aspiration est reliée au fond de ce pot séparateur (6B) et dont le refoulement est relié au refoulement du deuxième étage du compresseur.

16. Installation selon l'une quelconque des revendications 9 à 15, pour la liquéfaction de gaz naturel contenant de l'azote, caractérisée en ce qu'elle comprend une colonne de désazotation (13) et un échangeur de sous-refroidissement (60) adapté pour sous-refroidir le gaz naturel liquéfié désazoté issu de la cuve de cette colonne par échange de chaleur avec le gaz naturel non desazoté détendu (en 37).

17. Installation selon l'une quelconque des revendications 9 à 15, pour la liquéfaction de gaz naturel contenant de l'azote, caractérisée en ce qu'elle comprend une colonne de désazotation (63) alimentée par du gaz naturel sous sa pression de traitement et comportant un condenseur de tête (64) alimenté par du liquide de cuve de cette colonne détendu (en 67) à une pression intermédiaire, une turbine à gaz (69) alimentée par le gaz résultant de la vaporisation de ce liquide de cuve détendu, et une colonne (13) de désazotation finale sous basse pression produisant en cuve le gaz naturel liquéfié désazoté destiné à être stocké (en 14).

18. Installation selon l'une quelconque des revendications 9 à 17, caractérisée en ce que la ligne d'échange thermique (7) est constituée de deux échangeurs à plaques (8, 9) en série, reliés l'un à l'autre bout à bout par des dômes d'extrémité (42, 43).

19. Installation selon l'une quelconque des revendications 9 à 17, caractérisée en ce que la ligne d'échange thermique (7) comprend deux échangeurs à plaques (8,9) en série, soudés bout à bout.

## Patentansprüche

1. Verfahren zum Kühlen eines Fließmittels, insbesondere für die Verflüssigung von Erdgas, vom Typ mit inkorporierter, integraler Kaskade, in welchem:
a) man in mindestens zwei Abschnitten (1A, 1B; 1A, 1B, 1D) ein Kältemittelgemisch komprimiert, das aus Bestandteilen unterschiedlicher Flüchtigkeiten zusammengesetzt ist,
b) man nach mindestens jedem Kompressionszwischenabschnitt (1A, 1B, 1A, 1B, 1D) das Gemisch mittels eines Kühlungsfließmittels teilweise kondensiert, das am Platz zur Verfügung steht, insbesondere Wasser, wobei mindestens einige kondensierte Fraktionen sowie die Hochdruckgasfraktion gekühlt (bei 19 oder 25), entspannt (bei 21 und 26 oder bei 21 und 46), in Wärmeaustausch mit dem zu kühlenden Fließmittel (bei 23 oder 32) gebracht und dann erneut komprimiert werden,
c) man das aus dem vorletzten Kompressionsabschnitt (1B; 1D) stammende Gemisch in einem Destillationsapparat (5) destilliert, dessen Kopf man mit einer Flüssigkeit kühlt, um einerseits das Kondensat dieser vorletzten Stufe und andererseits eine Dampfphase zu bilden, die man zu dem letzten Kompressionsabschnitt (1C) schickt, wo man sie komprimiert, bevor sie als gasförmige Hochdruckfraktion verwendet wird,
dadurch gekennzeichnet, daß:
- man während des Schrittes b) und bei der vorletzten Kompressionsstufe ein Kühlen dieses Gemisches erzeugt, bevor der Destillationsapparat (5) gespeist wird, und
- man während des Schrittes c) den Kopf des Destillationsapparates (5) mit der Flüssigkeit kühlt, indem diese Flüssigkeit am Kopf dieses Apparates bei einer Temperatur eingeführt wird, die unterhalb der Temperatur des Kühlfließmittels liegt.

2. Verfahren nach Anspruch 1, dadurch gekennzeichnet, daß man den aus dem Kopf des Destillationsapparates (5) kommenden Dampf durch Wärmeaustausch (bei 24) mit mindestens den entspannten Fraktionen kühlt und teilweise kondensiert, die man in einer Wärmeaustauschlinie (8) zirkulieren läßt, um eine Dampfphase und eine flüssige Phase zu erhalten, und man den Kopf des Destillationsapparates (5) mit der so (bei 6C) erhaltenen flüssigen Phase kühlt, wobei die Dampfphase diejenige Dampfphase bildet, welche zum letzten Kompressionsabschnitt geschickt wird.

3. Verfahren nach Anspruch 1, dadurch gekennzeichnet, daß man das Gas, welches aus dem letzten Kompressionsabschnitt (1C) stammt, nahe der Temperatur des Kühlfließmittels (bei 47, Figur 2; bei 3C, Figur 4) kühlt, man die erhaltene flüssige Phase (bei 49) entspannt und den Kopf des Destillationsapparates (5) mit der so entspannten flüssigen Phase abkühlt.

4. Verfahren nach Anspruch 3, dadurch gekennzeichnet, daß man eine Dephlagmation des aus dem letzten Kompressionsabschnitt (1C) stammenden Gases während seiner Abkühlung durchführt.

5. Verfahren nach einem der Ansprüche 3 bis 4, dadurch gekennzeichnet, daß man (bei 58) einen indirekten Wärmeaustausch zwischen der Flüssigkeit, die sich aus dem Kühlen des aus dem letzten Kompressionsabschnitt (1C) stammenden Gases ergibt und dem Dampf durchführt, der aus dem Kopf des Destillationsapparates (5) austritt, bevor dieser Dampf zum letzten Kompressionsabschnitt (1C) geschickt und die Flüssigkeit (bei 49) entspannt wird.

6. Verfahren nach einem der Ansprüche 1 bis 5, dadurch gekennzeichnet, daß man (bei 4) mindestens einen Teil des Kondensates des ersten Kompressionsabschnittes (1A) bis auf den Austrittsdruck des zweiten Kompressionsabschnittes (1B) pumpt und ihn (bei 2B) mit dem aus dem zweiten Kompressionsabschnitt stammenden Gas mischt.

7. Verfahren nach einem der Ansprüche 1 bis 6 zur Verflüssigung von Stickstoff enthaltendem Erdgas, dadurch gekennzeichnet, daß man (bei 60) das verflüssigte Erdgas, welches sich aus der Kühlung (bei 7, 8) ergibt und dann (bei 13) von Stickstoff befreit wurde, durch Wärmeaustausch mit dem verflüssigten, nicht von Stickstoff befreitem, (bei 37) entspanntem Erdgas unterkühlt.

8. Verfahren nach einem der Ansprüche 1 bis 7 für die Verflüssigung von Stickstoff enthaltendem Erdgas, dadurch gekennzeichnet, daß man (bei 63) eine primäre Stickstoffentfernung aus dem Erdgas unter seinem Behandlungsdruck in einer Hilfskolonne (63) durchführt, einen Teil des verflüssigten Erdgases bei einem Zwischendruck (bei 67) entspannt, welches dieser primären Stickstoffentfernung unterworfen wurde, die so beim Abkühlen des Kopfes (64) der Hilfskolonne entspannte Flüssigkeit verdampft, was ein brennbares Gas unter dem Zwischendruck erzeugt, man dieses brennbare Gas zu einer Gasturbine (70) zum Antreiben des Kompressors (1) leitet und man den Rest des verflüssigten Erdgases, das der primären Stickstoffentfernung unterworfen wurde, behandelt, sowie den Dampf vom Kopf der Hilfskolonne (63) in einer Kolonne (13) zur endgültigen Stickstoffentfernung unter niedrigem Druck behandelt, wobei in der Küvette das verflüssigte, von Stickstoff befreite Erdgas erzeugt wird, das dazu bestimmt ist, (bei 14) gespeichert zu werden.

9. Anlage zum Kühlen eines Fließmittels, insbesondere zur Verflüssigung von Erdgas mit:
- einem kälteerzeugenden Kreis mit inkorporierter, integraler Kaskade, in welchem ein Kältemittelgemisch zirkuliert, und der einen Kompressor (1) mit mindestens zwei Stufen (1A bis 1C) aufweist, von denen mindestens die Zwischenstufe(n) (1A, 1B; 1A, 1B, 1D) mit einem Kühler (3A, 3B; 3A, 3B, 3D) versehen ist (sind), der durch ein Kühlfließmittel gekühlt wird, das am Ort zur Verfügung steht, insbesondere Wasser, um das Gemisch teilweise zu kondensieren,
- einem Destillationsapparat (5), der durch die vorletzte Stufe (1B; 1D) des Kompressors gespeist wird und dessen Kopf mit der Ansaugung der letzten Stufe (1C) des Kompressors verbunden ist,
- Mitteln (24, 6C; 47, 48, 49; 58, 59, 3C) zum Kühlen des Kopfes des Destillationsapparates (5) mittels einer Flüssigkeit,
- und einer Wärmeaustauschlinie (7, 8),
dadurch gekennzeichnet, daß zum Kühlen der Flüssigkeit, die zum Kühlen des Kopfes des Destillationsapparates (5) auf eine Temperatur bestimmt ist, die unterhalb der Temperatur des Kühlfließmittels liegt:
- der Kühler (3B, 3D), mit dem die vorletzte Stufe (1B) des Kompressors versehen ist, zwischen dieser vorletzten Stufe des Kompressors (1B) und dem Destillationsapparat (5) angeordnet ist und
- die Kühlungsmittel des Kopfes des Destillationsapparates (5) aufweisen:
- eine Kühlungsvorrichtung (24, 6C; 47, 48, 49; 58, 59, 3C), die geeignet ist, die Flüssigkeit zu kühlen, welche für die Kühlung des Kopfes des Destillationsapparates (5) bis auf eine Temperatur bestimmt ist, die unterhalb der Temperatur des Kühlfließmittels liegt, und
- Mittel (15) zum Einführen der gekühlten Flüssigkeit am Kopf des Apparates.

10. Anlage nach Anspruch 9, dadurch gekennzeichnet, daß die Kühlvorrichtung (24, 6C; 47, 48, 49; 58, 59, 3C) Kondensationsmittel (24; 47, 48; 3C) aufweist, die geeignet sind, die Dampfphase, die in dem Destillationsapparat erzeugt wird und aus seinem Kopf austritt, auf die Temperatur, die unterhalb des Kühlfließmittels liegt, zu kühlen, um die Flüssigkeit zu bilden, die zum Kühlen des Kopfes dieses Destillationsapparates bestimmt ist.

11. Anlage nach einem der Ansprüche 9 bis 10, dadurch gekennzeichnet, daß die Kühlvorrichtung Wärmeaustauschdurchgänge (24) aufweist, welche den warmen Teil (8) der Wärmeaustauschlinie (7) durchqueren, und ein Scheidegefäß (6C), dessen Boden mit dem Scheitel des Destillationsapparates (5) und dem Ansaugescheitel der letzten Kompressionsstufe (1C) verbunden ist.

12. Anlage nach einem der Ansprüche 9 bis 10, dadurch gekennzeichnet, daß die Kühlvorrichtung (47, 49) Mittel (3C; 47) zum Kühlen des aus der letzten Stufe (1C) des Kompressors (1) stammenden Gases nahe ungefähr der Temperatur des Kühlfließmittels und ein Druckminderventil (49) für die aus diesen Kühlmitteln stammende Flüssigkeit aufweist, wobei der Ausgang dieses Ventils mit dem Scheitel des Destillationsapparates (5) verbunden ist.

13. Anlage nach Anspruch 12, dadurch gekennzeichnet, daß die Kühlungsmittel (47) für das Gases einen Dephlegmator aufweisen.

14. Anlage nach einem der Ansprüche 12 bis 13, dadurch gekennzeichnet, daß ein Hilfswärmeaustauscher (58) vorgesehen ist, um die aus den Kühlmitteln (47) des Gases stammende Flüssigkeit und den aus dem Kopf des Destillationsapparates (5) austretenden Dampf in indirekten Wärmeaustausch zu bringen.

15. Anlage nach einem der Ansprüche 9 bis 14, dadurch gekennzeichnet, daß ein Scheidegefäß (6B) zwischen dem Kühler (3A) der ersten Stufe (1A) des Kompressors (1) und der zweiten Stufe (1B) dieses Kompressors zwischengeschaltet ist und daß eine Pumpe (4) vorgesehen ist, deren Ansaugung mit dem Boden dieses Scheidegefäßes (6B) verbunden ist und deren Förderung mit der Förderung der zweiten Stufe des Kompressors verbunden ist.

16. Anlage nach einem der Ansprüche 9 bis 15 für die Verflüssigung von Stickstoff enthaltendem Erdgas, dadurch gekennzeichnet, daß sie eine Kolonne (13) zum Entfernen von Stickstoff und einen Unterkühlungsaustauscher (60) aufweist, der geeignet ist, das verflüssigte, von Stickstoff befreite Erdgas, das aus der Küvette dieser Kolonne stammt, durch Wärmeaustausch mit dem (bei 37) entspannten, nicht von Stickstoff befreiten Erdgas zu unterkühlen.

17. Anlage nach einem der Ansprüche 9 bis 15 für die Verflüssigung von Stickstoff enthaltendem Erdgas, dadurch gekennzeichnet, daß sie eine Kolonne (63) zum Entfernen von Stickstoff aufweist, die mit Erdgas unter seinem Bearbeitungsdruck gespeist wird und einen Kopfkondensator (64) aufweist, der mit der (bei 67) auf einen Zwischendruck entspannten Küvettenflüssigkeit dieser Kolonne gespeist wird, eine Gasturbine (69), die mit dem sich aus der Verdampfung dieser entspannten Küvettenflüssigkeit ergebenden Gas gespeist wird, und eine Kolonne (13) zum endgültigen Entfernen von Stickstoff unter niedrigem Druck aufweist, wobei in einer Küvette das von Stickstoff befreite, verflüssigte Erdgas erzeugt wird, das für die Speicherung (bei 14) bestimmt ist.

18. Anlage nach einem der Ansprüche 9 bis 17, dadurch gekennzeichnet, daß die Wärmeaustauschlinie (7) aus zwei Austauschern mit Platten (8, 9) in Serie besteht, die miteinander Ende an Ende durch Enddome (42, 43) verbunden sind.

19. Anlage nach einem der Ansprüche 9 bis 17, dadurch gekennzeichnet, daß die Wärmeaustauschlinie (7) zwei Austauscher mit Platten (8, 9) in Serie aufweist, die Ende an Ende geschweißt sind.

## Claims

1. A method for cooling a fluid, especially for the liquefaction of natural gas, of the type having an integral incorporated cascade, in which:
a) a refrigerant mixture consisting of constituents of different volatilities is compressed in at least two stages (1A, 1B; 1A, 1B, 1D),
b) after at least each of the intermediate compression stages (1A, 1B; 1A, 1B, 1D), the mixture is partially condensed by means of a liquid coolant available at the site, especially water, some at least of the condensed fractions and also the high-pressure gaseous fraction being cooled (at 19 or 25), pressure-relieved (at 21 and 26 or at 21 and 46), brought into a heat exchange relationship with the fluid to be cooled (at 23 or 32), then compressed again,
c) and the mixture derived from the penultimate compression stage (1B; 1D) is distilled in a distilling apparatus (5), the top of which is cooled with a liquid, to form firstly the condensate of this penultimate stage, and secondly a vapour phase which is sent to the last compression stage (1C) where it is compressed, before being used as a high-pressure gaseous fraction,
**characterised in that:**
- at the time of step b) and at the penultimate compression stage, a cooling of the said mixture is created, before supplying the distilling apparatus (5), and
- at the time of step c), the top of the distilling apparatus (5) is cooled with the said liquid by introducing this liquid, at the top of this apparatus, at a temperature lower than the temperature of the liquid coolant.

2. A method according to Claim 1,
**characterised in that** the vapour coming out of the top of the distilling apparatus (5) is cooled and partially condensed by heat exchange (at 24) with at least the said pressure-relieved fractions which are made to circulate in a heat exchange line (8), to obtain a vapour phase and a liquid phase, and the top of the distilling apparatus (5) is cooled with the liquid phase thus obtained (at 6C), the vapour phase forming the said vapour phase which is sent to the last compression stage.

3. A method according to Claim 1,
**characterised in that** the gas derived from the last compression stage (1C) is cooled and partially condensed, to the proximity of the temperature of the liquid coolant (at 47, Figure 2; at 3C, Figure 4), the pressure of the liquid phase obtained is relieved (at 49), and the top of the distilling apparatus (5) is cooled with the thus pressure-relieved liquid phase.

4. A method according to Claim 3,
**characterised in that** a defuseling of the gas derived from the last compression stage (1C) is operated during its cooling.

5. A method according to any one of Claims 3 to 4,
**characterised in that** an indirect heat exchange is performed (at 58) between the liquid resulting from the cooling of the gas derived from the last compression stage (1C) and the vapour coming from the top of the distilling apparatus (5) before sending this vapour to the last compression stage (1C) and pressure-relieving the said liquid (at 49).

6. A method according to any one of Claims 1 to 5,
**characterised in that** a part at least of the condensate of the first compression stage (1A) is pumped (at 4) to the output pressure of the second compression stage (1B), and it is mixed (at 2B) with the gas derived from this second compression stage.

7. A method according to any one of Claims 1 to 6, for the liquefaction of natural gas containing nitrogen,
**characterised in that** the liquefied natural gas resulting from the refrigeration (at 7, 8) is supercooled (at 60) then denitrified (at 13), by heat exchange with the non-denitrified liquefied natural gas which is pressure-relieved (at 37).

8. A method according to any one of Claims 1 to 7, for the liquefaction of natural gas containing nitrogen,
**characterised in that** a primary denitrification of the natural gas is performed (at 63) under its treatment pressure in an auxiliary column (63), a part of the liquefied natural gas is relieved to an intermediate pressure (at 67) after having undergone this primary denitrification, the thus relieved liquid is vaporised by cooling the top (64) of the auxiliary column, which produces a gas combustible under intermediate pressure, this combustible gas is sent to a gas turbine (70) for driving the compressor (1), and the remainder of the liquefied natural gas which has undergone primary denitrification as well as the top vapour of the auxiliary column (63) is treated in a final denitrification column (13) at low pressure producing in the vat the denitrified liquefied natural gas intended to be stored (at 14).

9. A fluid cooling installation, especially for the liquefaction of natural gas, comprising:
- a refrigerating circuit having an integral incorporated cascade in which a refrigerant mixture circulates and which comprises a compressor (1) having at least two stages (1A to 1C) of which at least the intermediate stage(s)(1A, 1B; 1A, 1B, 1D) is(are) provided (each) with a cooling apparatus (3A, 3B; 3A, 3B, 3D) cooled by a liquid coolant available on site, especially water, to partially condense the mixture,
- a distilling apparatus (5) supplied by the penultimate stage (1B; 1D) of the compressor and the top of which is connected to the suction of the last stage (1C) of the compressor,
- means (24, 6C: 47, 48, 49; 58, 59, 3C) for cooling the top of the distilling apparatus (5) by means of a liquid,
- and a heat exchange line (7, 8),
**characterised in that** to cool the said liquid intended for the cooling of the top of the distilling apparatus (5) to a temperature lower than the temperature of the liquid coolant:
- the cooling apparatus (3B, 3D) with which the penultimate stage (1B) of the compressor is provided is situated between this penultimate stage of the compressor (1B) and the distilling apparatus (5), and
- the said cooling means for the top of the distilling apparatus (5) comprise:
* a cooling device (24, 6C; 47, 48, 49; 58, 59, 3C) capable of cooling the said liquid intended for the cooling of the top of the distilling apparatus (5) to a temperature lower than the said temperature of the liquid coolant, and
* means (15) for introducing the said cooled liquid at the top of the said apparatus.

10. An installation according to Claim 9,
**characterised in that** the cooling device (24, 6C; 47, 48, 49; 58, 59, 3C) comprises condensation means (24; 47, 48; 3C) capable of cooling, to the said temperature lower than that liquid coolant the vapour phase produced in the distilling apparatus and coming out of its top, to form the liquid intended for the cooling of the top of this distilling apparatus.

11. An installation according to any one of Claims 9 and 10,
**characterised in that** the cooling device comprises heat exchange passages (24) passing through the hot portion (8) of the heat exchange line (7), and a separating pot (6C), the bottom of which is connected to the top of the distilling apparatus (5) and the top to the suction of the last compression stage (1C).

12. An installation according to any one of Claims 9 to 10,
**characterised in that** the said cooling device (47, 49) comprises means (3C: 47) for cooling, to the proximity of the temperature of the liquid coolant, the gas derived from the last stage (1C) of the compressor (1), and a pressure reducing valve (49) for the liquid derived from these cooling means, the output of this valve being connected to the top of the distilling apparatus (5).

13. An installation according to Claim 12,
**characterised in that** the said cooling means (47) of the said gas comprise a Dephlegmator.

14. An installation according to any one of Claims 12 to 13,
**characterised in that** an auxiliary heat exchanger (58) is provided to bring the liquid derived from the cooling means (47) of the said gas and the vapour coming out of the top of the distilling apparatus (5) into an indirect heat exchange relationship.

15. An installation according to any one of Claims 9 to 14,
**characterised in that** a separating pot (6B) is interposed between the cooling apparatus (3A) of the first stage (1A) of the compressor (1) and the second stage (1B) of this compressor,
**and in that** a pump (4) is provided, the suction of which is connected to the bottom of this separating pot (6B) and the delivery of which is connected to the delivery of the second stage of the compressor.

16. An installation according to any one of Claims 9 to 15, for the liquefaction of natural gas containing nitrogen,
**characterised in that** it comprises a denitrification column (13) and a supercooling exchanger (60) suitable for supercooling the denitrified liquefied natural gas derived from the vat of this column by heat exchange with the non-denitrified natural gas which is pressure relieved (at 37).

17. An installation according to any one of Claims 9 to 15, for the liquefaction of natural gas containing nitrogen,
**characterised in that** it comprises a denitrification column (63) supplied by natural gas under its treatment pressure and comprising a top condenser (64) supplied by the vat liquid of this column relieved (at 67) to an intermediate pressure, a gas turbine (69) supplied by the gas resulting from the vaporisation of this vat liquid, and a low-pressure final denitrification column (13) producing at its bottom the denitrified liquefied natural gas intended to be stored (at 14).

18. An installation according to any one of Claims 9 to 17,
**characterised in that** the heat exchange line (7) is formed of two plate heat exchangers (8, 9) in series, connected end to end to one another by end domes (42, 43).

19. An installation according to any one of Claims 9 to 17,
**characterised in that** the heat exchange line (7) comprises two plate heat exchangers (8, 9) in series, which are butt- welded.
